# EUROPÄISCHE PATENTSCHRIFT

(11) **EP 0 924 957 B1**
(45) Veröffentlichungstag und Bekanntmachung des Hinweises auf die Patenterteilung: **30.11.2005**
(21) Anmeldenummer: 98123816.5
(22) Anmeldetag: 15.12.1998
(51) Int. Cl.: H04R 1/06, H04R 7/06

(54) **Anschlusskontaktierung**
Connecting contacts
Contacts de connexion

(30) Priorität: 20.12.1997 DE 19757099
(43) Veröffentlichungstag der Anmeldung: 23.06.1999
(73) Patentinhaber: Harman Audio Electronic Systems GmbH, 94315 Straubing (DE)
(72) Erfinder: Bachmann, Wolfgang, 41516 Grevenbroich (DE); Krump, Gerhard, 94374 Schwarzach (DE); Regl, Hans-Jürgen, 40477 Düsseldorf (DE)
(74) Vertreter: Patentanwälte Westphal, Mussgnug & Partner

(56) Entgegenhaltungen:
- EP-A- 0 720 415
- US-A- 4 322 583
- US-A- 4 465 905

## Beschreibung

### Technisches Gebiet

Die Erfindung befaßt sich mit der Anschlußkontaktierung von Schallwiedergabeanordnungen, welche nach dem Biegewellenprinzip arbeiten.

### Stand der Technik

Schallwiedergabeanordnungen, welche Konus-, Flach- oder Kalottenmembranen aufweisen und massenhaft zur Wiedergabe von Tonereignissen eingesetzt werden, weisen zur elektrischen Verbindung zwischen einem ortsfest angeordneten Anschlußleiste und der mit der jeweiligen Membran verbundenen Schwingspule fiir diese Zwecke optimierte (Litzen-) Leiter auf. Durch die besondere Konzeption dieser Leiter wird sichergestellt, daß trotz der Relativbewegung zwischen der Schwingspule und der ortsfesten Anschlußleiste eine dauerhafte, die Bewegung der Schwingspule aber kaum behindernde Kontaktierung erreicht wird.

Neben diesen Schallwiedergabeanordnungen sind in jünger Zeit solche bekannt geworden, die nach dem Biegewellenprinzip arbeiten. Derartige Anordnungen werden im wesentlichen von einem Paneel und wenigstens einem Antriebssystem gebildet, wobei das Paneel in Schwingungen versetzt wird, wenn dem oder den Antriebssystem(en) niederfrequente Tonsignale zugeführt werden.
Charakteristisch fiir solche Schallwiedergabeanordnungen ist, daß ab einer kritischen unteren Grenzfrequenz eine "Biegewellenabstrahlung" möglich wird, wobei die Biegewellen entlang der Ebene des jeweiligen Paneels zu einer Schallabstrahlung mit frequenzabhängiger Richtung führen. Mit anderen Worten, ein Schnitt durch ein erstelltes Richtdiagramm zeigt eine Hauptkeule, deren Richtung frequenzabhängig ist.

Das Paneel ist nach dem Sandwich-Prinzip aufgebaut, indem zwei einander gegenüberliegende Oberflächen einer sehr leichten Kernschicht jeweils mit einer dünnen Deckschicht beispielsweise durch Verklebung verbunden sind. Damit das Paneel gute Schallwiedergabeeigenschaften aufweist, muß das Material für die Deckschicht eine besonders hohe Dehnwellengeschwindigkeit haben. Geeignete Deckschichtmaterialien sind beispielsweise dünne Metallfolien oder auch faserverstärkte Kunststoffolien. Auch an die Kernschicht werden besondere Anforderungen gestellt, denn diese Schicht muß in Richtung zu den beiden Oberflächen, die mit den Deckfolien versehen sind, einen sehr hohen und in Richtung parallel zu den mit den Deckfolien beschichteten Oberflächen einen sehr geringen Elastizitätsmodul haben. Dieses anisotrope Verhalten der Kernschicht wird dadurch erreicht, daß die Kernschicht beispielsweise eine Wabenstruktur erhält, bei welcher die die Waben bildenden Wandungen senkrecht zu den beiden Deckschichten verlaufen. Als geeignete Materialien fiir die Wabenstruktur der Kernschicht haben sich Leichtmetalle und faserverstärkte Kunststoffe erwiesen. Auch ist es möglich für die Kernschicht Hartschäume einzusetzen, sofern diese zwischen den beiden Deckschichten verlaufende Durchbrüche aufweisen.

Werden Schallwiedergabeanordnungen nach dem Biegewellenprinzip mit Antriebssystemen versehen, die -wie in einer Parallelanmeldung EP-A-0924959 oder in US-A-4322583 dargestellt- im oder am Paneel integriert sind, können die von Schallwiedergabeanordnungen mit Konus-, Flach- und Kalottenmembranen bekannten elektrischen Verbindungen nicht zur Kontaktierung der Schwingspule eingesetzt werden. Dies ist darauf zurückzuführen , daß den Antriebssystemen von Schallwiedergabeanordnungen, die nach dem Biegewellenprinzip arbeiten, hohe Stromstärken zugeführt werden müssen. Dies kann in Ansehung der hohen Beschleunigungskräfte nur durch sehr stabile, die Biegewellenausbreitung aber stark dämpfende Kontaktverbindungen realisiert werden. Außerdem wären und sind solche Kontaktverbindungen in der Herstellung sehr aufwendig.

Daher liegt der Erfindung die Aufgabe zugrunde, eine Anschlußkontaktierung für Schallwiedergabeanordnungen nach dem Biegewellenprinzip anzugeben, welche sehr einfach realisierbar ist, auf die Biegewellenausbreitung einem stark verminderten Dämpfungseinfluß hat und Spannungsverluste durch hohe Übergangswiderstände vermeidet.

### Darstellung der Erfindung

Diese Aufgabe wird durch die in Anspruch 1 angegebenen Merkmale gelöst, Vorteilhafte Aus- und Weiterbildungen der Erfindung sind den Ansprüchen 2 bis 10 entnehmbar.

Grundlegende Idee der vorliegenden Erfindung ist es, die das Paneel bildenden Komponenten zur Anschlußkontaktierung von Schwingspule und Tonsignalquelle zu verwenden, denn es wurde herausgefunden, daß die Deckschichten und/oder die Kernschicht sich außerordentlich gut als Stromzuführungen für die Schwingspule einsetzen lassen, wenn die Kernschicht bzw. wenigstens eine der Deckschichten leitfähige Bereiche aufweist.

Gemäß Anspruch 2 können die beiden die Kernschicht bedeckten Deckschichten als leitfähige Bereiche verwendet werden, wenn diese aus einem den elektrischen Strom leitenden Material hergestellt sind und durch eine Kernschicht aus einem Isolator voneinander getrennt sind. Die Verwendung von zwei Deckschichten, welche vollständig aus dem leitfähigen Material hergestellt sind, hat auch den zusätzlichen Vorteil, daß bei Einsatz von einer Mehrzahl von Antriebssystemen pro Paneel keine separaten Stromzuführungen für die einzelnen Antriebssysteme bereitgestellt werden müssen. Vielmehr ist es zur elektrischen Verbindung des jeweiligen Antriebssystems nur notwendig die jeweiligen Anschlüsse dieses Antriebssystems mit einer der beiden Deckschichten zu verbinden. Auch wird bei dieser Art der Kontaktierung von Antriebssystemen eine hohe Flexibilität bei der Anordnung von Antriebssystemen in oder am Paneel erreicht, weil bei Veränderungen der Anordnungspunkte der verschiedenen Antriebssysteme keine Neugestaltung der Stromzuführung geschaffen werden muß.

Gemäß Anspruch 3 ist lediglich nur eine Deckschicht aus einem leitfähigen Material notwendig, wenn die Deckschicht in wenigstens zwei voneinander isolierte Segment unterteilt ist. Eine solche Anordnung hat den Vorteil, daß keine besondere Isolierung des Paneels notwendig wird, wenn die in Segmente unterteilte Deckschicht dem Abhörraum abgewandt angeordnet wird.

Auch kann gemäß Anspruch 4 die Kernschicht als Stromzuführung genutzt werden, wenn diese leitfähige Bereiche aufweist.

Ist es notwendig die leitfähigen Bereiche der Kernschicht massiv auszubilden, sollten diese dann gemäß Anspruch 5 gleichen Abstand zu den Deckschichten haben. Hierdurch wird sichergestellt, daß auf diese leitfähigen Bereiche bei Wirkung von Biegewellen keine Streckkräfte ausgeübt werden.

Weist die Kernschicht eine Durchbrüche aufweisende Lochstruktur auf und ist die Kernschicht aus einem Isolator gebildet, können diese Durchbrüche ebenfalls sehr einfach zur Signalleitung verwendet werden, wenn diese Durchbrüche gemäß Anspruch 7 mit einem Leiter ausgestattet sind, der mit dem jeweiligen leitenden Bereich verbunden ist. Derartige Leiter sind nicht auf die jeweiligen Durchbrüche ausfüllende leitfähige Kunststoffe beschränkt, sondern können auch massive Drähte sein, da durch die Führung der Drähte in den Durchbrüchen die Biegung der Kernschicht 11 quer zu ihrer größten Ausdehnung nicht behindert wird.

Wird gemäß Anspruch 7 die Kernschicht aus einer Vielzahl schmaler Steifen gebildet ist, wobei jeder Streifen, dem ein anderer Streifen neben geordnet ist, mit diesem über eine Mehrzahl von gegenseitig beabstandeten und in Richtung zur Schmalseite der Seifen verlaufenden Verbindungsstellen verbunden ist und wobei die nicht verbundenen Bereiche der Streifen einen gegenseitigen Abstand haben, und ist wenigstens einer dieser Streifen aus einem leitfähigen Material gebildet, können leitfähige Bereiche in der Kernschicht ohne besonderen Aufwand bereitgestellt werden.

Zur Fortführung des in dem oder den Steifen geführten Tonsignals können gemäß Anspruch 8 die gemäß Anspruch 7 vorhandenen Durchbrüche genutzt werden, wenn diese Durchbrüche mit einem Leiter versehen sind, welcher mit dem besagten Streifen aus leitfähigem Material verbunden ist.

Die Zuleitung von Tonsignalen zum Paneel ist dann besonders einfach, wenn gemäß Anspruch 9 das Paneel von einer Halterung umgeben und mit dieser verbunden ist. Ganz besonders vorteilhaft ist es, wenn die Befestigungsmittel, mit welchen das Paneel mit der Halterung verbunden ist, gleichzeitig eine leitfähige Verbindung zwischen dem an der Halterung befindlichen ortsfest angebrachten Anschlußklemmen und jeweiligen leitfähigen Bereich von Deckschicht und/oder Kernschicht herstellen.

### Kurze Darstellung der Figuren

Es zeigen:
- Figur 1: ein Paneel in schematischer Seitenansicht;
- Figur 2: ein weiteres Paneel in schematischer Seitenansicht;
- Figur 3: eine Kernschicht in Draufsicht (schematisch);
- Figur 4: ein weiteres Paneel in einer Ansicht gemäß Figur 1;
- Figur 5: ein weiteres Paneel in einer Ansicht gemäß Figur 1;
- Figur 6: ein weiteres Paneel in einer Ansicht gemäß Figur 1;
- Figur 7: eine Randbefestigung für ein Paneel in schematischer Seitenansicht; und
- Figur 8: eine weitere Randbefestigung für ein Paneel in schematischer Seitenansicht.

### Wege zum Ausführen der Erfindung

Die Erfindung soll nun anhand der Figuren näher erläutert werden.

In Figur 1 ist ein Paneel gezeigt, welches von einer Kernschicht 11 und einer oberen und einer unteren Deckschicht 12.1, 12.2 gebildet ist. Die beiden Deckschichten 12 sind an zwei gegenüberliegenden Oberflächen der Kernschicht 11 mit dieser verbunden. Der schematischen Darstellung gemäß Figur 1 ist entnehmbar, daß die Kernschicht 11 eine Durchbrüche 13 aufweisende Lochstruktur besitzt. Dabei verlaufen die Durchbrüche 13 senkrecht zwischen den beiden Deckschichten 12. Nur der Vollständigkeit halber sei angemerkt, daß der Kernschicht 11 auch in anderen -nicht dargestellten- Ausführungsbeispielen vollständig aus einem Hartschaum gebildet sein kann.

Ferner ist in die Kernschicht 11 ein Schwingspulenträger 14 eingesetzt, wobei dessen freies Ende 15 aus dem Paneel 10 herausragt. Außerdem ist das freie Ende 15 des Schwingspulenträgers 14 mit einer Schwingspule 16 versehen. Nur der Vollständigkeit halber sei darauf in gewiesen, daß bei einem betriebsfertigen Paneel 10 das freie Ende 15 des Schwingspulenträgers 14 sowie Schwingspule 16 mit einem -nicht dargestellten- Antriebssystem in Verbindung steht.

Die -nicht gezeigten, aber zur Bestromung der Schwingspule 16 notwendigen-Drahtenden sind jeweils mit einem leitfähigen Bereich 17.1, 17.2 verbunden. Im in Figur 1 dargestellten Ausführungsbeispiel werden die beiden leitfähigen Bereiche 17.1, 17.2 aus Drähten gebildet, welche jeweils zwischen der unteren Deckschicht 12.2 und der Kernschicht 11 verlaufen. Auch können in einem nicht dargestellten Ausführungsbeispiel die leitfähigen Bereiche 17 bzw. Drähte in entsprechenden Ausfräsung in der Kernschicht 11 angeordnet sein. Werden die genannten Drähte als leitfähige Bereiche 17 verwendet, sollten diese allerdings in elastischem Material gelagert werden, um sogenannte und als Folge der Biegung des Paneels 10 unter Betriebsbedingungen möglicherweise auftretende "Drahtschwirrer" zu vermeiden. Wegen des verbesserten körperlichen Kontakts sind letztere Maßnahmen dann überflüssig, wenn die im Ausführungsbeispiel gemäß Figur 1 genannten Drähte durch leitfähige Bereiche 17 in Form von leitfähigen Folien gebildet werden, die an der der Kernschicht 11 zugewandten Seite der unteren Deckschicht 12.2 auflamelliert sind.

Im Ausführungsbeispiel gemäß Figur 2 sind im Gegensatz zur Ausführung gemäß Figur 1 die leitfähigen Bereiche mittig zwischen den beiden Deckschichten 12 durch die Kernschicht geführt. Diese Ausführung hat den Vorteil, daß bei Durchbiegung des Paneels 10 unter Betriebsbedingungen auf die leitfähigen. Bereiche keine Streckkräfte wirken. Deshalb können die in Figur 2 gezeigten leitfähigen Bereiche 17 auch von massiven Drähten oder Dornen gebildet werden, die von der Schmalseite der Kernschicht 11 in diese eingesteckt werden. Die Schwingspule 16 ist mit den leitfähigen Bereichen 17 gemäß Figur 2 über flexible Drähte 18 elektrisch verbunden.

In Figur 3 ist eine Draufsicht auf eine Kernschicht 11 gezeigt, wobei die die Kernschicht 11 bedeckten Deckschichten 12 weggelassen wurden. Diese Darstellung veranschaulicht auch die Lochstruktur der Kernschicht 11, welche vorliegend von einer Mehrzahl von im Querschnitt wabenförmigen Durchbrüchen 13 gebildet wird.

Derartige Lochstrukturen werden so gebildet, daß zunächst eine Mehrzahl von schmalen Streifen übereinander gestapelt werden. Dabei wird jeder Streifen, auf den ein weiterer Streifen aufgestapelt wird, mit einer Mehrzahl von gegenseitig beabstandeten und in Richtung zur Schalseite des Streifens verlaufenden Verbindungsstellen (meist in der Form von Klebstoffraupen) versehen. Sind sämtliche Streifen in dieser Weise übereinander gestapelt und verbunden, wird der Stapel auseinander gezogen, womit sich die in Figur 3 gezeigte Lochstruktur der Kernschicht 11 ergibt. In Figur 3 ist exemplarisch für sechs der gezeigten Durchbrüche 13' die Verbindung zweier Streifen 19', 19" gezeigt, wobei die jeweiligen Verbindungsstellen zwischen den beiden Streifen 19', 19" mit einem X gekennzeichnet sind.

Ferner sind in der Ausführungsform gemäß Figur 3 zwei Streifen 19 gezeigt, welche dick ausgezogen dargestellt sind. Diese Steifen 19 sind aus einem leitfähigen Material gebildet und bilden die leitfähigen Bereiche 17.1, 17.2 der Kernschicht 11. Im Zusammenhang mit dem letzten Absatz wird deutlich, daß durch Verwendung von wenigstens einem Streifen 19 aus leitfähigem Material leitfähige Bereiche 17 in der Kernschicht 19 sehr leicht und ohne Umstellung der Produktion realisiert werden können. Wird abweichend von Figur 3 nur ein Streifen 19 aus leitfähigem Material in die Kernschicht 11 entsprechend dem letzten Absatz in die Kernschicht eingearbeitet, muß zur Kontaktierung der Schwingspule 16 sichergestellt werden, daß dieser eine Steifen 19 in zwei voneinander isolierte Teilbereiche aufgespalten ist.

In Blickrichtung auf die Figur 3 tritt senkrecht zur Papierebene die Schwingspule 16 heraus. Die jeweiligen Drahtenden (nicht dargestellt) der Schwingspule 16 sind über die Kontaktpunkte 20 jeweils mit einem der beiden -aus leitfähigem Material hergestellten- Streifen 19 verbunden.

Sofern -wie in Figur 1 gezeigt- die Schwingspule 16 einen axialen Abstand zur Kernschicht 11 hat, kann die Verbindung zwischen der Schwingspule 16 und den Steifen gemäß Figur 3 über einen entsprechenden Leiter (nicht dargestellt) hergestellt sein. Zu diesem Zwecke kann der Durchbruch 13, aus welchem der nicht dargestellt Leiter herausgeführt ist, mit einem leitfähigen Kunststoff ausgeschäumt sein. Die Verbindung zwischen dem Leiter und dem leitfähigen Kunststoff kann als Steckverbindung realisiert sein, indem der in dem Kunststoff lediglich eingesteckt ist.

In Figur 4 ist ein Paneel 10 gezeigt, bei welchem die Schwingspule 16 innerhalb der Kernschicht 11 angeordnet ist. Dies ist so realisiert, daß in der Kernschicht 11, welche aus einem Isolator herstellt ist, eine Ausnehmung 21 ausgebildet wurde und die Schwingspule 16 mit den die Durchbrüche 13 bildenden Wandungen 22 verbunden ist. Außerdem ist in der Ausnehmung 21 das bloß schematisch gezeigte Antriebssystem 23 integriert. Die Schwingspule 16 ist mittels von flexiblen Drähten 18 mit den leitfähigen Bereichen 17.1, 17.2 verbunden, welche vorliegend von den aus leitfähigem Material hergestellten Deckschichten 12.1, 12.2 gebildet werden. Dabei ist der flexible Draht 18, welcher die Schwingspule 16 mit der oberen Deckschicht 12.1 verbindet, durch einen der Durchbrüche 13 geführt. Sofern sogenannte "Drahtschwirrer" befürchtet werden, kann der den flexiblen Draht 18 jeweils aufnehmende Durchbruch 13 auch mit einen elastischen Material ausgeschäumt sein. Da die Schwingspule 16 in die Ausnehmung 21 eingesetzt werden muß bevor zumindest die untere Deckschicht 12.2 mit der Kernschicht 11 verbunden ist, ist die Verbindung zwischen dem flexiblen Draht 18 und der unteren Deckschicht 12.2 so gelöst, daß der Draht 18 die unter Deckschicht 12.2 durchdringt (angedeutet durch das gestrichelt dargestellte Drahtende) und mittels des Kontaktpunkts 20 mit der der Kernschicht 11 abgewandten Seite der unteren Deckschicht 12.2 beispielsweise verlötet ist.

Bei der Ausführungsform gemäß Figur 5, welche weitgehend dem Ausführungsbeispiel gemäß Figur 4 nachempfunden ist, wurde allerdings zur Kontaktierung der Schwingspule 16 auf die Verwendung flexibler Drähte 18 verzichtet. Statt dessen sind zwei der Ausnehmung 21 nebengeordnete Durchbrüche 13 teilweise mit einem leitfähigen Kunststoffmaterial 24 (angedeutet durch die Punktierung) ausgeschäumt und die Drahtenden 25 der Schwingspule 16 in das leitfähige Kunststoffmaterial 24 eingesteckt. Da auch in diesem Ausführungsbeispiel die beiden Deckschichten 12 aus leitfähigem Material gebildet sind, wird die leitfähige Verbindung zwischen den leitenden Bereichen 17 in Form der beiden Deckschichten 12 und der Schwingspule 16 über das leitfähige Kunststoffmaterial 24 hergestellt.

Um die Stabilität der Verbindung zwischen den Drahtenden und dem leitfähigen Kunststoffmaterial 24 zu verbessern, kann in einem anderen nicht weiter dargestellten- Ausführungsbeispiel auch der Rest des jeweiligen und mit Kunststoffinaterial 24 teilweise ausgefüllten Durchbruchs 13 auch noch mit einem Isolationsstoff ausgefüllt sein.

Im Unterschied zu den Ausführungsbeispielen gemäß den Figuren 4 und 5 werden in Figur 6 die leitfähigen Bereiche 17 ausschließlich von der oberen Deckschicht 12.1. bereitgestellt. Dazu ist die obere Deckschicht 12.1 in zwei voneinander isolierte Segmente 26 unterteilt. Der sich zwischen den Segmenten 26 ergebende Spalt 27 ist mit einem Abdeckstreifen 28 verschlossen, welcher -wie die Kernschicht 11- aus einem Isoliermaterial herstellt ist. Die Kontaktierung zwischen den beiden Segmenten 26 und der Schwingspule 16 ist wie bei der Ausführungsform gemäß Figur 5 durch eine Ausschäumung mit leitfähigem Kunststoffmaterial 24 realisiert

Figur 7 zeigt den Rand 29 eines Paneels 10. Mit seitlichem Abstand A zum Rand 29 ist eine Halterung 30 aus Isolierstoff angeordnet, welche vorliegend eine u-förmige Kontur hat. Die beiden Deckschichten 12, welche mit der Kernschicht 11 verbunden sind, sind bis zur Halterung 30 geführt und überspannen dabei den Abstand A. Mit anderen Worten, durch diese Art der Ausbildung wirken die beiden Deckschichten 12 im Abstand A als Befestigungsmittel für das Paneel 10. Da die beiden Deckschichten 12 im vorliegenden Ausführungsbeispiel die leitfähigen Bereiche 17 (etwa gemäß Figur 5) bilden, wird durch die Führung der beiden Deckschichten 12 bis zur Halterung 30 gleichzeitig eine leitfähige Verbindung zwischen dem in Schwingungen versetzbaren Paneel 10 und der ortsfesten Halterung 30 ohne großen zusätzlichen Aufwand realisiert. Mit 33 sind zwei von einer nicht dargestellten Tonsignalquelle kommende Anschlußleitungen gezeigt, welche zur Halterung 30 geführt sind. Um die u-förmig ausgebildete Halterung 30 gleichzeitig als Anschußleiste fiir die Anschlußleitungen 33 zu nutzen, sind die durch eine Isolierung 34 getrennten Schenkeln 32 der Halterung 30 als sogenannte Lötösen ausgebildet, durch welche die Anschlußleitungen 33 gesteckt und verlötet sind. Sofern erforderlich an zwischen den beiden Schenkeln 32 oder im Abstand A zwischen Halterung 30 und Kernschicht 11 eine Elektronik zur Ansteuerung der in dieser Figur nicht gezeigten Schwingspule 16 angeordnete sein.

Auch in Figur 8 ist eine Befestigung eines Paneels 10 gezeigt. Zur Herstellung der Verbindung zwischen dem Rand 29 und der Halterung 30 dient eine Steg 31, welcher aus leitfähigem Material hergestellt ist und in die Kernschicht 11 einsteckt und befestigt ist. Die Befestigung des Stegs 31 ist so realisiert, daß der Durchbruch 13, welcher vollständig vom Steg 31 durchdrungen ist, mit einem Kunststoffinaterial ausgefüllt ist. Dabei handelt es sich bei dem Kunststoffmaterial, welches zwischen dem Steg 31 und der oberen Deckschicht 12.1 angeordnet ist, um eine Isolator, während das Kunststoffmaterial, welches sich zwischen dem Steg 31 und der unteren Deckschicht 12.2 befindet, ein leitfähiges Kunststoffinaterial 24 ist. Hierdurch wird sichergestellt, daß der Steg 31 mit der unteren Deckschicht 12.2 in leitfähiger Verbindung steht. Nur der Vollständigkeit halber sei erwähnt, daß die obere -ebenfalls leitfähige-Deckschicht 12.1 an einer anderen Stelle des Randes 29 mittels einer Figur 8 entsprechenden Anordnung kontaktiert ist.

## Patentansprüche

1. Anschlußkontaktierung für eine Schallwiedergabeanordnung nach dem Biegewellenprinzip
mit einem Paneel 10, welches von einer Kernschicht 11, einer oberen und
einer unteren Deckschicht 12.1, 12.2 gebildet ist, wobei die beiden Deckschichten 12 mit jeweils einander gegenüberliegenden Oberflächen der Kernschicht 11 verbunden sind, und
mit wenigstens einem Antriebssystem 23, welche mit dem Paneel 10 in Verbindung steht und welche mittels zweier Leitungen mit einer Tonsignalquelle verbindbar ist,
**dadurch gekennzeichnet,**
**daß** wenigstens eine der beiden Deckschichten 12.1, 12.2 und/oder die Kernschicht 11 leitfähige Bereiche 17.1, 17.2 aufweist und
**daß** diese leitfähigen Bereiche 17 mit den Leitungen 33 zur Tonsignalquelle und den jeweiligen Anschlüssen 25 des jeweiligen Antriebssystems 23 leitend verbunden sind.

2. Anschlußkontaktierung nach Anspruch 1,
**dadurch gekennzeichnet,**
**daß** die beiden Deckschichten 12 aus leitfähigem Material hergestellt sind und
**daß** die Kernschicht 11, welche aus einem Isolator gebildet ist, die beiden Deckschichten 12 voneinander isoliert.

3. Anschlußkontaktierung nach Anspruch 1,
**dadurch gekennzeichnet,**
**daß** eine der Deckschichten 12 in wenigstens zwei, voneinander isolierte Segmente 26 unterteilt ist und
**daß** jedes Segment 26 aus leitfähigem Material gebildet ist.

4. Anschlußkontaktierung nach Anspruch 1,
**dadurch gekennzeichnet,**
**daß** die Kernschicht 11 leitfähige Bereiche 17 aufweist, die im wesentlichen parallel zu einer der beiden Deckschichten 12 verlaufen.

5. Anschlußkontaktierung nach Anspruch 4,
**dadurch gekennzeichnet,**
**daß** die leitfähigen Bereiche 17, welche parallel zu einer der beiden Deckschichten 12 verlaufen, gleichen Abstand zu beiden Deckschichten 12 haben.

6. Anschlußkontaktierung nach einem der Ansprüche 1 bis 5,
**dadurch gekennzeichnet,**
**daß** die Kernschicht 11 eine Durchbrüche 13 aufweisende Lochstruktur hat, wobei die Durchbrüche 13 zwischen den beiden Deckschichten 12 verlaufen, daß die Kernschicht aus einem Isolator gebildet ist, und
**daß** wenigstens einer dieser Durchbrüche 13 mit einem Leiter 18 versehen ist, welcher mit einem der leitfähigen Bereiche 17 verbunden ist.

7. Anschlußkontaktierung nach Anspruch 1,
**dadurch gekennzeichnet,**
**daß** die Kernschicht 11 aus einer Vielzahl schmaler Streifen 19 gebildet ist, wobei jeder Streifen 19, dem ein anderer Streifen 19 neben geordnet ist, mit diesem über eine Mehrzahl von gegenseitig beabstandeten und von in Richtung zur Schmalseite der Seifen 19 verlaufenden Verbindungsstellen X verbunden ist und wobei die nicht verbundenen Bereiche der Streifen 19 einen gegenseitigen Abstand haben, und
**daß** wenigstens einer dieser Streifen 19 aus einem leitfähigen Material gebildet ist.

8. Anschlußkontaktierung nach Anspruch 7,
**dadurch gekennzeichnet,**
**daß** wenigsten einer der Bereiche 17, in welchem ein Streifen 19 aus leitfähigem Material zu einem Streifen 19 aus einem Isolierstoff den besagten gegenseitigen Abstand hat, mit einem Leiter 18; 24 versehen ist, wobei zwischen dem Leiter 18; 24 und dem leitfähigen Streifen 19 eine leitfähige Verbindung besteht.

9. Anschlußkontaktierung nach einem der Ansprüche 1 bis 8,
**dadurch gekennzeichnet,**
**daß** das Paneel 10 von einer Halterung 30 umgeben ist;
**daß** zwischen dem Paneel 10 und der Halterung 30 ein gegenseitiger Abstand A besteht, in welchem ein Befestigungsmittel 12; 33 zwischen Halterung 30 und Paneel 10 angeordnet ist, und
**daß** die jeweiligen leitfähigen Bereiche 17 von Deckschicht 12.1, 12.2 und/oder Kernschicht 11 ebenfalls bis zur Halterung 30 geführt sind.

10. Anschlußkontaktierung nach Anspruch 9,
**dadurch gekennzeichnet,**
**daß** das Befestigungsmittel 12, 30 selbst die leitfähige Verbindung zwischen dem Paneel 10 und der Halterung 30 bildet.

## Claims

1. Contact connection for a sound reproduction arrangement according to the flexural wave principle, with a panel (10) which is formed by a core layer (11), an upper and a lower cover layer (12.1, 12.2), wherein the two cover layers (12) are each connected to opposing surfaces of the core layer (11), and with at least one drive system (23) which is connected to the panel (10) and can be connected to a sound signal source by means of two lines (18), **characterised in that** at least one of the two cover layers (12.1, 12.2) and/or the core layer (11) has conductive areas (17.1, 17.2), and that these conductive areas (17) are conductively connected to the lines (33) to the sound signal source and the respective connections (25) of the respective drive system (23).

2. Contact connection as claimed in Claim 1, **characterised in that** the two cover layers (12) are made from conductive material and that the core layer (11) which is formed by an insulator insulates the two cover layers (12) from one another.

3. Contact connection as claimed in Claim 1, **characterised in that** one of the cover layers (12) is divided into at least two segments (26) which are insulated from one another, and that each segment (26) is formed from conductive material.

4. Contact connection as claimed in Claim 1, **characterised in that** the core layer (11) has conductive areas (17) which extend substantially parallel to one of the two cover layers (12).

5. Contact connection as claimed in Claim 4, **characterised in that** the conductive areas (17) which extend parallel to one of the two cover layers (12) are the same distance from the two cover layers (12).

6. Contact connection as claimed in any one of Claims 1 to 5, **characterised in that** the core layer (11) has a perforated structure with a plurality of openings (13), wherein the openings (13) extend between the two cover layers (12), that the core layer is formed by an insulator and that at least one of the openings (13) is provided with a conductor (18) which is connected to one of the conductive areas (17).

7. Contact connection as claimed in Claim 1, **characterised in that** the core layer (11) is formed by a number of narrow strips (19), wherein each strip (19) which has another strip (19) adjacent to it is connected to the latter by a plurality of reciprocally spaced connection sites (X) which extend in the direction of the narrow side of the strips (19), and wherein the unconnected areas of the strips (19) have a reciprocal spacing, and that at least one of theses strips (19) is formed from conductive material.

8. Contact connection as claimed in Claim 7, **characterised in that** at least one of the areas (17) in which a strip (19) made from a conductive material has a reciprocal spacing with respect to the said strip (19) made from an insulating material is provided with a conductor (18; 24), wherein a conductive connection exists between the conductor (18; 24) and the conductive strip (19).

9. Contact connection as claimed in any one of Claims 1 to 8, **characterised in that** the panel (10) is surrounded by a holder (30), that a reciprocal spacing (A) exists between the panel (10) and the holder (30) in which a fixing means (12; 33) is placed between the holder (30) and the panel (10), and that the respective conductive areas (17) of the cover layers (12.1, 12.2) and/or the core layer (11) likewise extend to the holder (30).

10. Contact connection as claimed in Claim 9, **characterised in that** the fixing means (12; 30) itself forms the conductive connection between the panel (10) and the holder (30).

## Revendications

1. Contact de raccordement pour un dispositif de reproduction acoustique fonctionnant selon le principe de l'onde de flexion comprenant un panneau lisse qui est formé à partir d'une couche centrale ronde (11), une couche de recouvrement supérieure et inférieure (12.1 12.2), les deux couches de recouvrement (12) étant reliées respectivement avec des surfaces supérieures opposées à la couche centrale (11), et au moins un système de commande (23), qui est relié au panneau (10) et qui peut être relié au moyen de deux lignes à une source de signal sonore,
**caractérisé en ce qu'**au moins une des deux couches de recouvrement (12.1, 12.2) et/ou la couche centrale (11) comprend des zones conductrices (17.1, 17.2) et **en ce que** ces zones conductrices (17) sont reliées de manière conductrice avec les lignes (33) à la source de signal sonore et aux connections respectives (25) des systèmes de commande respectifs (23).

2. Contact de connexion selon la revendication 1, **caractérisé en ce que** les deux couches de recouvrement (12) sont réalisées en un matériau conducteur et **en ce que** la couche centrale (11), qui est formée à partir d'un isolant, isolé les deux couches de recouvrement (12) l'une de l'autre.

3. Contact de connexion selon la revendication 1, **caractérisé en ce qu'**une des couches de recouvrement (12) est divisée en au moins deux segments (26) isolés l'un de l'autre et **en ce que** chaque segment (26) est formé en un matériau conducteur.

4. Contact de connexion selon la revendication 1, **caractérisé en ce que** la couche centrale (11) présente des zones conductrices (17) qui s'étendent sensiblement parallèlement à une des deux couches de recouvrement (12).

5. Contact de connexion selon la revendication 4, **caractérisé en ce que** les zones conductrices (17) qui s'étendent parallèlement à une des deux couches de recouvrement (12), présentent un écartement identique par rapport aux deux couches de recouvrement (12).

6. Contact de connexion selon l'une des revendications 1 à 5, **caractérisé en ce que** la couche centrale (11) présente une structure à trous comprenant des fenêtres (13), les fenêtres (13) s'étendant entre les deux couches de recouvrement (12), **en ce que** la couche centrale est formée à partir d'un isolant, et **en ce qu'**au moins une de ces fenêtres (13) est pourvue d'un fil conducteur (18) qui est relié à une des zones conductrices (17).

7. Contact de connexion selon la revendication 1, **caractérisé en ce que** la couche centrale (11) est formée à partir de plusieurs bandes étroites (19), chaque bande (19), qui est disposée à côté d'une autre bande (19), et reliée à celle-ci par une pluralité de points de liaison X espacés mutuellement et s'étendant dans la direction du petit côté des bandes (19), les zones non reliées des bandes (19) présentant un écartement mutuel, et **en ce qu'**au moins une des bandes (19) est formée à partir d'un matériau conducteur.

8. Contact de connexion selon la revendication 7, **caractérisé en ce qu'**au moins une des zones (17), dans laquelle une bande (19) en matériau conducteur présente ledit écartement mutuel par rapport à une autre bande (19) en un matériau isolant, est pourvu d'un fil conducteur (18; 24), une liaison conductrice étant établie entre le fil conducteur (18; 24) et la bande conductrice (19).

9. Contact de connexion selon l'une des revendications 1 à 8, **caractérisé en ce que** le panneau (10) est entouré par un support (30); **en ce qu'**entre le panneau (10) et le support (30) est défini un écartement mutuel (A), dans lequel des moyens de fixation (12; 33) sont disposés entre le support (30) et le panneau (10), et **en ce que** les zones conductrices respectives (17) de la couche de recouvrement (12.1, 12.2) et/ou de la couche centrale (11) sont également amenées jusqu'au support (30).

10. Contact de connexion selon la revendication 9, **caractérisé en ce que** les moyens de fixation (12, 30) forment eux mêmes la liaison conductrice entre le panneau (10) et le support (30).
